# EUROPÄISCHE PATENTSCHRIFT

(11) **EP 0 918 938 B1**
(45) Veröffentlichungstag und Bekanntmachung des Hinweises auf die Patenterteilung: **06.02.2002**
(21) Anmeldenummer: 97931744.3
(22) Anmeldetag: 02.07.1997
(51) Int. Cl.: F04D 19/04

(54) **REIBUNGSVAKUUMPUMPE**
FRICTION VACUUM PUMP
POMPE A VIDE ROTATIVE

(30) Priorität: 16.08.1996 DE 19632874
(43) Veröffentlichungstag der Anmeldung: 02.06.1999
(73) Patentinhaber: Leybold Vakuum GmbH, 50968 Köln (DE)
(72) Erfinder: STOLLE, Robert, D-50678 Köln (DE); ODENDAHL, Heinz-Dieter, D-51061 Köln (DE); BEYER, Christian, D-50765 Köln (DE)
(74) Vertreter: Leineweber, Jürgen, Dipl.-Phys.
(86) Internationale Anmeldenummer: EP9703477
(87) Internationale Veröffentlichungsnummer: WO9807989

(56) Entgegenhaltungen:
- EP-A- 0 142 208
- EP-A- 0 159 464
- WO-A-93/23672
- DE-A- 3 627 642
- FR-A- 2 224 009
- FR-A- 2 611 818
- FR-A- 2 629 877

## Beschreibung

Die Erfindung bezieht sich auf eine Reibungsvakuumpumpe mit mindestens einer Turbomolekularpumpenstufe und einer sich daran druckseitig anschließenden Gewindepumpenstufe.

Es ist bekannt, daß die Vorvakuumbeständigkeit von Turbomolekularvakuumpumpen dadurch verbessert werden kann, daß ihren Turbomolekularpumpenstufen eine Gewindepumpenstufe nachgeordnet wird. Das Problem einer effektiven Nutzung der Gewindepumpenstufe besteht darin, daß ein möglichst druckungabhängiges effektives Saugvermögen am Eintritt des Gewindes (saugseitiges Ende des Gewindes) nicht sichergestellt werden kann. Der Grund dafür liegt darin, daß sich das Strömungsverhalten der geförderten Gase im Übergangsbereich zwischen Turbomolekularpumpenstufen und Gewindepumpenstufen von molekular (bei Drükken < 10-3 mbar) auf laminar (von etwa 10-2 mbar aufwärts) ändert. Bekannte Gestaltungen des Übergangsbereichs zwischen Turbomolekularpumpenstufen und Gewindepumpenstufen haben den Nachteil, daß es zu Abrissen der Strömung kommt. Diese beeinträchtigen in erheblichem Maße das Saugvermögen der Pumpe.

Aus der DE-A-36 27 642 (Anspruch 4) ist eine Reibungsvakuumpumpe der hier betroffenen Art bekannt. An die Turbomolekularpumpenstufe schließt sich eine Gewindepumpenstufe an. Der Eintritt der Gewindepumpenstufe weist eine besondere Gestaltung nicht auf. Die Gewindetiefe ändert sich über die Länge der Gewindepumpenstufe nicht.

Zum Stand der Technik gehört auch noch der Inhalt der Dokumente FR-A-26 629 877 und WO-A-93/23672. Beim Gegenstand der zuerst genannten Schrift nimmt die Länge der Flügel der Füllstufe in Strömungsrichtung ab. Bei der Turbomolekularvakuumpumpe nach dem zweiten Dokument ist die saug- bzw. druckseitige Länge der Flügel der Füllstufe der entsprechenden Länge der Schaufeln einer vor- und einer nachgeschalteten Turbomolekularpumpenstufe angepasst.

Der vorliegenden Erfindung liegt die Aufgabe zugrunde, das Saugvermögen einer Reibungsvakuumpumpe der eingangs genannten Art durch eine Verbesserung im Eintrittsbereich der Gewindepumpenstufe zu erhöhen.

Erfindungsgemäß wird diese Aufgabe durch die kennzeichnenden Merkmale der Patentansprüche gelöst.

Die Maßnahmen nach der Erfindung haben die Wirkung, daß der Übergangsbereich zwischen der Turbomolekularpumpenstufe und der Gewindepumpenstufe eine der Strömungsform angepasste Geometrie hat. Die in diesem Übergangsbereich von molekular auf laminar übergehende Stömung wird nur unwesentlich gestört. Zu einem Abriss der Strömung kommt es nicht. Die Eigenschaften der Füllstufe sind dem Massenfluß, der realisierten Verdichtung und dem Absolutdruck angepaßt.

Bei einer vorteilhaften Ausführungsform sind mehrere oder alle Flügel der Füllstufe flügelartig gestaltete Endabschnitte der Stege der Gewindestufe. Die Herstellung von Füllstufe und Gewindestufe ist dadurch vereinfacht.

Weitere Vorteile und Einzelheiten der Erfindung sollen anhand von in den Figuren 1 bis 6 dargestellten Ausführungsbeispielen erläutert werden. Es zeigen:
- Figuren 1 und 2 Teilschnitte durch eine Pumpe nach der Erfindung mit insgesamt vier Gestaltungsvarianten von Gewindepumpenstufe und Füllstufe.
- Figur 3 vergrößert die Variante nach Figur 1, rechts, bei der ein Gewindesteg der Gewindepumpenstufe in einen Flügel der Füllstufe übergeht.
- Figuren 4 bis 6 Teilansichten des Übergangsbereichs zwischen Turbomolekularpumpenstufe und Gewindepumpenstufe von erfindungsgemäß gestalteten Rotoren.

Die Figuren 1 und 2 zeigen, daß die erfindungsgemäße Pumpe 1 eine Turbomolekularpumpenstufe 2, eine Füllstufe 3 und eine Gewindepumpenstufe 4 umfaßt. Die Gasförderung findet zwischen einem Rotor 5 (Rotorabschnitte 5a und 5b) und einem Stator 6 statt. Die Drehachse des Rotors ist mit 7 bezeichnet. Rotor 5 und /oder Stator 6 tragen die die Gasförderung bewirkenden Strukturen.

Bestandteile der Turbomolekularpumpenstufe 2 sind Statorschaufelreihen 11 und Rotorschaufelreihen 12. Die Füllsstufe 3 umfaßt mehrere Flügel 13. Die Gewindepumpenstufe 4 ist durch ein Gewinde 14 gekennzeichnet.

Die Figuren 1 und 2 lassen insgesamt vier Varianten in Bezug auf die Gestaltung von Füllstufe 3 und Gewindepumpenstufe 4 erkennen:
- Fig. 1, links:: Flügel 13 und Gewinde 14
Bestandteil des Stators 6.
- Fig. 1, rechts:: Flügel 13 und Gewinde 14
Bestandteil des Rotors 5.
- Fig. 2, links:: Flügel 13 Bestandteil des Stators 6,
Gewinde 14 Bestandteil des Rotors 5.
- Fig. 2, rechts:: Flügel 13 Bestandteil des Rotors 5,
Gewinde 14 Bestandteil des Stators 6.

Nicht jedem Steg des Gewindes 14 muß ein Flügel 13 zugeordnet sein. Je nach Anwendungsfall können weniger oder mehr Flügel 13 als Gewindestege 14 vorhanden sein. Zwischen Rotor 5 und Stator 6 befindet sich der Spalt 15, der möglichst klein sein soll und üblicherweise kleiner als ein Milimeter ist.

Insbesondere Figur 3 (vergrößerte Darstellung der Ausführungsform nach Fig. 1, rechts) läßt erkennen, wie die Flügel 13 gestaltet sind. Es handelt sich bei dieser Ausführung um flügelartig gestaltete Endabschnitte des Gewindes 14, die praktisch durch eine starke Zunahme der Gewindetiefe t gekennzeichnet sind. Diese Zunahme beginnt in Höhe der gestrichelten Linie 16 und erstreckt sich über einen relativ kurzen, mit h bezeichneten Längenabschnitt des Rotors 5.

Die Gewindetiefe t nimmt in Richtung Saugseite auf einen Betrag zu, der etwa der aktiven Länge der Schaufeln der saugseitig gelegenen Statorschaufelreihe 11 bzw. Rotorschaufelreihe 12 der Turbomolekularpumpenstufe 2 entspricht. Diese starke Zunahme der Gewindetiefe t erfolgt zweckmäßig über einen Längenabschnitt h des Rotors 5, der kleiner ist als die Länge der saugseitig gelegenen Schaufeln der Turbomolekularpumpstufe 2, vorzugsweise sogar kleiner als die Hälfte der Länge 1 dieser Schaufeln. In diesem Bereich nimmt die Gewindetiefe t um den Faktor 4 bis 8, vorzugsweise etwa 6 zu. In Richtung Druckseite nimmt die Gewindetiefe t weiterhin ab, allerdings - wie bisher üblich - relativ langsam. Der Anstellwinkel der Flügel 13 liegt zwischen dem Anstellwinkel der benachbarten Schaufeln der Turbomolekularpumpenstufe 2 und der Neigung der benachbarten Gewindestege 14 (Stegwinkel α).

Bei der Ausführungsform, bei der die Flügel 13 rotieren (Figuren 1 und 2, rechts), befindet sich im montierten Zustand unmittelbar oberhalb der Flügel 13 eine Statorschaufelreihe 11. Die darüber befindliche Rotorschaufelreihe 12 der Turbemolekularpumpenstufe 2 kann noch am Rotor 5b der Füll- und der Gewindepumpenstufe 3, 4 befestigt sein, was insbesondere aus den Figuren 4 bis 6 ersichtlich ist.

Bei den Ausführungsformen, bei denen die Flügel 13 ruhen (Figuren 1 und 2, links), liegt eine Rotorschaufelreihe mit ihren Schaufeln 12 unmittelbar über den ruhenden Flügeln 13. Auch bei dieser Ausführung ist die Schaufelreihe 12 noch am Rotor 5b der Füll- und der Gewindepumpenstufe 3, 4 befestigt.

Die Figuren 4 bis 6 lassen erkennen, daß die Gewindepumpenstufe 4 mehrere Gewindestege 14 aufweist, z.B. zwischen vier und sechzehn, vorzugsweise acht. Der Stegwinkel α (zur Horizontalen) liegt zwischen etwa 10° und 20°. Außerdem sind Schaufeln 12 der letzten, druckseitig gelegenen Schaufelreihe der Turbomolekularpumpenstufe 2 dargestellt, die - wie zu den Figuren 1 bis 3 beschrieben - noch am Rotorabschnitt 5b der Füllstufe 3 und der Gewindestufe 4 befestigt sind. Die Anzahl der Schaufeln 12 übersteigt die Anzahl der Flügel 13 um etwa den Faktor 1,5 bis 5, vorzugsweise 4.

Bei den Ausführungen nach den Figuren 5 und 6 ist die Anzahl der Flügel 13 größer als die Anzahl der Gewindestege 14. Zwischen jedem saugseitig nach Art eines Flügels gestaltetem Endabschnitt 13 der Gewindestege 14 befindet sich ein weiterer Flügel 13.

## Patentansprüche

1. Reibungsvakuumpumpe mit mindestens einer Turbomolekularpumpenstufe (2) und einer sich daran druckseitig anschließenden Gewindepumpenstufe (4), **dadurch gekennzeichnet, daß** sich zwischen der Turbomolekularpumpenstufe (2) und der Gewindepumpenstufe (4) eine Füllstufe (3) mit Flügeln (13) befindet, deren Länge saugseitig der aktiven Lange der druckseitig gelegenen Schaufeln der Turbomolekularpumpenstufe (2) und druckseitig der Tiefe des saugseitigen Bereichs des Gewindes (14) der Gewindestufe (4) entsprechen.

2. Pumpe nach Anspruch 1, **dadurch gekennzeichnet, daß** saugseitige Enden der Gewindestege (14) flügelartig gestaltet sind und die Flügel (13) der Füllstufe (3) bilden.

3. Pumpe nach Anspruch 1 oder 2, **dadurch gekennzeichnet, daß** der Anstellwinkel der Flügel (13) einen Wert hat, der zwischen dem Anstellwinkel der saugseitig gelegenen Schaufeln der Turbomolekularpumpenstufe (2) und dem Stegwinkel α des druckseitig gelegenen Gewindes (14) der Gewindepumpenstufe (4) liegt.

4. Pumpe nach Anspruch 1, 2 oder 3, **dadurch gekennzeichnet, daß** die Gewindepumpenstufe (4) mehrere Gewindestege (14) aufweist, deren Stegwinkel (α) zwischen 10° und 20° liegt.

5. Pumpe nach Anspruch 4, **dadurch gekennzeichnet, daß** vier bis sechzehn, vorzugsweise acht Gewindestege (14) vorhanden sind.

6. Pumpe näch einem der Ansprüche 1 bis 5, **dadurch gekennzeichnet, daß** die Anzahl der Flügel (13) der Füllstufe (3) größer ist als die Anzahl der Gewindestege (14) der Gewindepumpenstufe (4).

7. Pumpe nach einem der Ansprüche 1 bis 6, **dadurch gekennzeichnet daß** die Anzahl der Schaufeln der den Flügeln (13) benachbarten Schaufelreihen (11, 12) um den Faktor 1,5 bis fünf, vorzugsweise vier, größer ist als die Anzahl der Flügel (13).

8. Pumpe nach einem der vorhergehenden Ansprüche, **dadurch gekennzeichnet, daß** sich die Flügel (13) bzw. die Zunahme der Gewindetiefe (t) über einen Längenabschnitt (h) des Rotors (5) erstrecken, der kleiner als die Länge der Schaufeln der Turbomolekularpumpenstufe (2) ist.

9. Pumpe nach Anspruch 8, **dadurch gekennzeichnet, daß** der Längenabschnitt (h) etwa halb so groß wie die Länge der Schaufeln ist.

10. Pumpe nach einem der vorhergehenden Ansprüche, **dadurch gekennzeichnet, daß** Rotor (5b) der Gewindepumpenstufe (2) und der Füllstufe (3) ein separat gefertigtes Bauteil ist.

11. Pumpe nach Anspruch 10, **dadurch gekennzeichnet, daß** der Rotor (5b) saugseitig eine Schaufelreihe (12) der Turbomolekularpumpenstufe (2) trägt.

## Claims

1. Friction vacuum pump with at least one turbomolecular pump stage (2) and a threaded pump stage (4) adjoining the latter on the pressure side, **characterised in that** there is located, between the turbomolecular pump stage (2) and the threaded pump stage (4), a filling stage (3) with vanes (13) whose length corresponds, on the suction side, to the active length of those blades of the turbomolecular pump stage (2) which are located on the pressure side, and on the pressure side, to the depth of that region of the thread (14) of the threaded stage (4) which is on the suction side.

2. Pump according to claim 1, **characterised in that** ends of the thread webs (14) which are on the suction side are vane-like in shape and form the vanes (13) of the filling stage (3).

3. Pump according to claim 1 or 2, **characterised in that** the angle of incidence of the vanes (13) has a value which lies between the angle of incidence of those blades of the turbomolecular pump stage (2) which are located on the suction side and the web angle α of that thread (14) of the threaded pump stage (4) which is located on the pressure side.

4. Pump according to claim 1, 2 or 3, **characterised in that** the threaded pump stage (4) has a number of thread webs (14) whose web angle (α) lies between 10° and 20°.

5. Pump according to claim 4, **characterised in that** there are four to sixteen, and preferably eight, thread webs (14).

6. Pump according to one of claims 1 to 5, **characterised in that** the number of vanes (13) in the filling stage (3) is greater than the number of thread webs (14) in the threaded pump stage (4).

7. Pump according to one of claims 1 to 6, **characterised in that** the number of blades in the rows of blades (11, 12) adjacent to the vanes (13) is greater, by a factor of 1.5 to five, and preferably four, than the number of vanes (13).

8. Pump according to one of the preceding claims, **characterised in that** the vanes (13), or the increase in the thread depth (t), extend(s) over a portion (h) of the length of the rotor (5) which is smaller than the length of the blades of the turbomolecular pump stage (2).

9. Pump according to claim 8, **characterised in that** the portion (h) of the length is about half as great as the length of the blades.

10. Pump according to one of the preceding claims, **characterised in that** the rotor (5b) of the threaded pump stage (2) and of the filling stage (3) is a separately manufactured component.

11. Pump according to claim 10, **characterised in that** the rotor (5b) carries, on the suction side, a row of blades (12) belonging to the turbomolecular pump stage (2).

## Revendications

1. Pompe à vide à friction comportant au moins un étage de pompe turbomoléculaire (2) et un étage de pompe à vis (4) qui s'y raccorde du côté refoulement, **caractérisée en ce qu'**un étage de remplissage (3) à palettes (13) se situe entre l'étage de pompe turbomoléculaire (2) et l'étage de pompe à vis (4), dont la longueur correspond du côté aspiration à la longueur active des aubes situées du côté refoulement de l'étage de pompe turbomoléculaire (2), et du côté refoulement à la profondeur de la zone côté aspiration de la vis (14) de l'étage de pompe à vis (4).

2. Pompe selon la revendication 1, **caractérisée en ce que** les extrémités côté aspiration des nervures de vis (14) sont réalisées en forme de palettes et forment les palettes (13) de l'étage de remplissage (3).

3. Pompe selon l'une ou l'autre des revendications 1 et 2, **caractérisée en ce que** l'angle d'inclinaison de la palette (13) a une valeur comprise entre l'angle d'inclinaison des aubes situées du côté aspiration de l'étage de pompe turbomoléculaire (2) et l'angle de nervure α de la vis (14) située du côté refoulement de l'étage de pompe à vis (4).

4. Pompe selon les revendications 1, 2 ou 3, **caractérisée en ce que** l'étage de pompe à vis (4) comprend plusieurs nervures de vis (14) dont l'angle de nervure (α) est compris entre 10° et 20°.

5. Pompe selon la revendication 4, **caractérisée en ce qu'**il est prévu quatre à seize, de préférence huit nervures de vis (14).

6. Pompe selon l'une quelconque des revendications 1 à 5, **caractérisée en ce que** le nombre des palettes (13) de l'étage de remplissage (3) est supérieur au nombre des nervures de vis (14) de l'étage de pompe à vis (4).

7. Pompe selon l'une quelconque des revendications 1 à 6, **caractérisée en ce que** le nombre des aubes des rangées d'aubes (11, 12) voisines des palettes (13) est supérieur du facteur 1,5 à cinq, de préférence quatre, au nombre des palettes (13).

8. Pompe selon l'une quelconque des revendications précédentes, **caractérisée en ce que** les palettes (13) ou l'augmentation de la profondeur de vis (t) s'étendent sur un tronçon de longueur (h) du rotor (5), qui est inférieur à la longueur des aubes de l'étage de pompe turbomoléculaire (2).

9. Pompe selon la revendication 8, **caractérisée en ce que** le tronçon de longueur (h) est approximativement la moitié de la longueur des aubes.

10. Pompe selon l'une quelconque des revendications précédentes, **caractérisée en ce que** le rotor (5b) de l'étage de pompe à vis (4) et de l'étage de remplissage (3) est un composant fabriqué séparément.

11. Pompe selon la revendication 10, **caractérisée en ce que** le rotor (5b) porte du côté aspiration une rangée d'aubes (12) de l'étage de pompe turbomoléculaire (2).
